# FASCICULE DE BREVET EUROPEEN

(11) **EP 1 438 251 B1**
(45) Date de publication et mention de la délivrance du brevet: **11.05.2005**
(21) Numéro de dépôt: 02791504.0
(22) Date de dépôt: 19.07.2002
(51) Int. Cl.: B65H 75/14, B65H 75/18

(54) **DISPOSITIF A MOYENS ANTIROULEMENT ESCAMOTABLES, ET APPLICATION AUX BOBINES DE CONDITIONNEMENT DE FIL**
VORRICHTUNG MIT EINKLAPPBAREM ROLLVERHINDERUNGSMITTEL UND DEREN VERWENDUNG BEI DRAHTABGABESPULEN
DEVICE WITH RETRACTABLE ANTI-ROLL MEANS, AND USE THEREOF IN WIRE DISPENSING REELS

(30) Priorité: 30.07.2001 FR 0110357
(43) Date de publication de la demande: 21.07.2004
(73) Titulaire: THERMOCOMPACT, 74370 Metz Tessy (FR)
(72) Inventeur: CORNIER, Jean-Claude, F-74940 Annecy-Le-Vieux (FR); MOLLARD, Gilles, F-74170 Les Contamines Montjoie (FR)
(74) Mandataire: Poncet, Jean-François
(86) Numéro de dépôt international: PCT/FR2002/002579
(87) Numéro de publication internationale: WO 2003/011730

(56) Documents cités:
- US-A- 3 836 059

## Description

### DOMAINE TECHNIQUE DE L'INVENTION

La présente invention concerne les moyens permettant de contrôler et d'adapter les capacités de roulement d'un flasque de roulement limité par un bord périphérique de roulement.

L'invention trouve en particulier application dans les bobines de conditionnement de fil, dans lesquelles on peut contrôler et modifier la capacité de roulement de la bobine sur les bords périphériques de ses flasques d'extrémité.

L'invention résulte de l'observation des conditions d'usage des bobines de conditionnement de fil et notamment de conditionnement de fil électrode pour électroérosion.

Pour l'utilisation dans les machines d'électroérosion, le fil électrode est conditionné sur une bobine comprenant un corps cylindrique bordé de deux flasques d'extrémité de plus grand diamètre à bord circulaire de roulement. La forme circulaire des bords de roulement des flasques d'extrémité est rendue obligatoire par les normes en vigueur, et permet de faire rouler à volonté la bobine lors de son remplissage.

Lors de l'utilisation pour réaliser un usinage par électroérosion, une même machine d'électroérosion doit pouvoir utiliser successivement plusieurs fils électrodes différents. Il est alors nécessaire de changer couramment de bobine de fil, et il en résulte le besoin de stocker aisément une ou plusieurs bobines de fil à proximité de la machine d'électroérosion. A cause de la forme circulaire des flasques d'extrémité, une bobine posée sur le sol ou sur une étagère avec son axe horizontal tend à rouler librement si le plan support n'est pas parfaitement horizontal. Il en résulte un risque de chute de bobine ou de dévidement intempestif du fil.

Si l'on veut stocker la bobine avec son axe vertical, la bobine reposant alors sur la face externe de l'un de ses flasques d'extrémité, les spires du fil conditionné sur la bobine tendent à se déplacer par gravité, et peuvent se chevaucher de façon aléatoire. Il en résulte un risque d'irrégularité dans le dévidement du fil hors de la bobine lorsque celle-ci est ensuite utilisée sur la machine d'électroérosion, ces irrégularités pouvant provoquer une perturbation du fonctionnement de la machine d'électroérosion, pouvant aller jusqu'à l'arrêt total de la machine qui nécessite l'intervention d'un opérateur.

Il est donc préférable de stocker les bobines avec leur axe horizontal, évitant tout déplacement latéral des spires de fil. Mais il faut alors des moyens pour contrôler sélectivement la capacité de roulement de la bobine sur un plan support.

On a déjà imaginé de prévoir des bobines dont les flasques d'extrémité sont de forme polygonale et non pas circulaire, cette forme s'opposant ainsi au roulement de la bobine reposant tangentiellement par ses deux flasques d'extrémité sur un plan support. Mais la bobine n'est alors plus conforme aux normes en vigueur, et ne permet pas un roulement satisfaisant pour son remplissage.

On connaît par ailleurs du document US 3 836 059 A une bobine dans laquelle l'un des flasques est muni d'une coulisse diamétrale dans laquelle peut glisser une languette susceptible de prendre une position escamotée autorisant le roulement de la bobine et une position dépassante dans laquelle l'une des extrémités de la languette dépasse et s'oppose au roulement libre de la bobine.

Lorsque la languette est en position dépassante, la rotation de la bobine reste possible sur une valeur d'angle supérieure à 180°.

Autrement dit, l'efficacité du moyen anti-rotation n'est pas excellente, et l'opérateur doit prendre garde à la position relative de la bobine lorsqu'il veut amener la languette en position dépassante, c'est-à-dire qu'il doit positionner la bobine de façon que la languette soit à l'écart du sol.

En outre, l'opérateur doit considérer la position relative de la languette et du sol, pour positionner la languette du côté vers lequel le roulement est probable, afin d'éviter une rotation de plus de 180° de la bobine avant son arrêt par la languette. Cela complique l'utilisation, et le dispositif n'est pas satisfaisant pour une utilisation fréquente de bobines différentes de fil pour électroérosion.

### EXPOSE DE L'INVENTION

Le problème proposé par la présente invention est de concevoir une structure permettant de contrôler de façon simple et efficace la capacité de roulement d'un flasque de roulement limité par un bord périphérique de roulement, tout en conservant la forme circulaire du bord périphérique de roulement du flasque pour se conformer aux normes en vigueur.

L'invention doit permettre une application aux bobines de conditionnement de fil et notamment aux bobines de conditionnement de fil électrode pour fil d'électroérosion dont l'interchangeabilité est fréquente.

L'invention vise également à concevoir un dispositif suffisamment simple et peu onéreux pour être adapté sur des bobines sans augmenter sensiblement le coût de production et d'utilisation.

Pour atteindre ces buts ainsi que d'autres, l'invention prévoit un dispositif à moyens antiroulement escamotables, comprenant un flasque de roulement circulaire limité par un bord périphérique de roulement muni d'au moins une saillie radiale antiroulement déplaçable radialement entre une position déployée et une position escamotée, pour autoriser sélectivement le roulement du flasque de roulement sur son bord périphérique de roulement ou pour s'opposer au roulement ; on prévoit selon l'invention plusieurs saillies radiales antiroulement escamotables, réparties angulairement selon la périphérie du flasque de roulement, et entrainées en déplacement radial simultané entre leur position déployée et leur position escamotée par un organe de manoeuvre unique actionnable par l'utilisateur.

De la sorte, l'utilisateur peut aisément obtenir une limitation efficace de l'angle de roulement possible de la bobine, par manoeuvre d'un seul organe de manoeuvre, sans avoir à considérer la position des saillies radiales antiroulement.

Selon un mode de réalisation avantageux, les saillies radiales antiroulement sont entraînées en déplacement radial par une couronne de manoeuvre coaxiale montée rotative sur une face du flasque de roulement entre une première position angulaire limite dans laquelle les saillies radiales antiroulement sont dépassantes et une seconde position angulaire limite dans laquelle les saillies radiales antiroulement sont escamotées à l'intérieur du contour circulaire défini par le bord périphérique de roulement.

Dans un mode de réalisation pratique avantageux, chaque saillie radiale antiroulement est l'extrémité externe d'une lame élastique respective se développant tangentiellement depuis le bord périphérique de la couronne de manoeuvre coaxiale et dont une portion intermédiaire oblique glisse longitudinalement en appui sur des guides du flasque de roulement. Grâce à leur élasticité, les saillies radiales antiroulement peuvent être déplacées vers la position déployée sans avoir à considérer la présence éventuelle d'une saillie radiale en appui sur le sol et dont le déploiement est ainsi empêché. Son déploiement interviendra dès que la bobine aura roulé de quelques degrés.

Les saillies radiales antiroulement du flasque peuvent avantageusement se déplacer radialement dans des lumières du bord périphérique de roulement du flasque de roulement, les pourtours des lumières constituant lesdits guides du flasque de roulement.

De préférence, la couronne de manoeuvre coaxiale est retenue dans l'une et l'autre de ses positions angulaires limites par des moyens de freinage en rotation.

Egalement, la couronne de manoeuvre coaxiale peut avantageusement être rapportée de façon amovible sur le flasque de roulement.

L'invention prévoit également l'application d'un dispositif à moyens antiroulement défini ci-dessus au contrôle de roulement d'une bobine de conditionnement de fil, la bobine de conditionnement de fil comprenant un corps cylindrique bordé de deux flasques d'extrémité de plus grand diamètre, l'un au moins desdits flasques d'extrémité comprenant ledit dispositif à moyens antiroulement.

Dans cette application, ledit flasque de roulement du dispositif à moyens antiroulement peut avantageusement constituer lui-même le flasque d'extrémité de la bobine de conditionnement de fil.

Un dispositif à moyens antiroulement peut avantageusement être adapté à chacun des flasques d'extrémité de la bobine de conditionnement de fil.

Dans ce cas, les saillies radiales antiroulement escamotables du premier flasque d'extrémité peuvent avantageusement être intercalées angulairement entre les saillies radiales antiroulement escamotables du second flasque d'extrémité.

L'invention peut trouver application dans la constitution de bobines particulières de conditionnement de fil, comprenant un corps cylindrique bordé de deux flasques d'extrémité de plus grand diamètre à bord périphérique de roulement circulaire, l'un au moins des flasques d'extrémité comprenant des lumières périphériques adaptées pour recevoir et guider des lames élastiques d'une couronne de manoeuvre coaxiale précédemment définie.

De même, l'invention trouve application dans la constitution de couronnes de manoeuvre pour dispositif à moyens antiroulement précédemment défini, comprenant des lames élastiques se développant tangentiellement depuis le bord périphérique de la couronne de manoeuvre.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles:
- la figure 1 est une vue de face d'un dispositif à moyens antiroulement selon un mode de réalisation de l'invention, avec les saillies radiales antiroulement en position dépassante ;
- la figure 2 est une vue de face du dispositif de la figure 1, avec les saillies radiales antiroulement en position escamotée ;
- la figure 3 est une vue de face d'une couronne de manoeuvre coaxiale dans le mode de réalisation des figures 1 et 2 ;
- la figure 4 est une vue en perspective de la couronne de manoeuvre coaxiale de la figure 3 ;
- la figure 5 est une vue en perspective d'une bobine munie d'un dispositif à moyens antiroulement selon l'invention, les saillies radiales antiroulement étant en position escamotée ;
- la figure 6 est une vue en perspective de la bobine de la figure 5, avec les saillies radiales antiroulement en position de dépassement antirotation ; et
- la figure 7 est une vue en perspective éclatée montrant les parties de la bobine des figures 5 et 6.

### DESCRIPTION DES MODES DE REALISATION PREFERES

Dans le mode de réalisation des figures 1 à 4, un dispositif à moyens antiroulement selon l'invention comprend un flasque de roulement 1 limité par un bord périphérique de roulement 2 circulaire muni de saillies radiales antiroulement telles que les saillies 3a, 3b, 3c, 3d, 3e et 3f. En position dépassante sur la figure 1, les saillies radiales antiroulement 3a-3f dépassent radialement du bord périphérique de roulement 2, tandis que sur la figure 3 les saillies radiales antiroulement ne sont pas visibles car elles sont entièrement escamotées pour autoriser le roulement du flasque de roulement 1 sur son bord périphérique de roulement 2.

Les saillies radiales antiroulement 3a à 3f sont entraînées en déplacement radial, entre leur position dépassante de la figure 1 et leur position escamotée de la figure 2, par une couronne de manoeuvre coaxiale 4 montée rotative sur le flasque de roulement 1 autour de l'axe I dudit flasque. Par exemple, la couronne de manoeuvre coaxiale 4 est montée rotative sur la face antérieure du flasque de roulement 1 selon un angle de rotation A (figure 1), entre une première position angulaire limite (figure 1) dans laquelle les saillies radiales antiroulement 3a-3f sont dépassantes et une seconde position angulaire limite (figure 2) dans laquelle les saillies radiales antiroulement 3a-3f sont entièrement escamotées.

On pourra se référer aux figures 3 et 4 qui illustrent la structure de la couronne de manoeuvre coaxiale 4. On retrouve les saillies radiales antiroulement 3a à 3f, qui, dans ce mode de réalisation, sont constituées chacune par l'extrémité externe d'une lame élastique correspondante 5a, 5b, 5c, 5d, 5e et 5f qui se développe tangentiellement depuis le bord périphérique de la couronne de manoeuvre coaxiale 4. En position de repos, les lames élastiques 5a-5f tendent à s'écarter de la couronne de manoeuvre coaxiale 4 dont elles sont solidaires par leur extrémité opposée à l'extrémité libre constituant l'une des saillies radiales antiroulement 3a à 3f respectivement.

En position assemblée illustrée sur les figures 1 et 2, lorsque la couronne de manoeuvre coaxiale 4 est engagée sur le flasque de roulement 1, une portion intermédiaire oblique de chaque lame élastique 5a-5f glisse longitudinalement en appui sur des guides du flasque de roulement 1. Dans la réalisation illustrée, les guides du flasque de roulement 1 sont constitués par le pourtour d'une lumière 15a-15f du bord périphérique de roulement 2 du flasque de roulement 1, lumière dans laquelle l'une des saillies radiales antiroulement 3a-3f et la lame élastique 5a-5f qui la porte se déplacent en coulissement pour passer de la position dépassante de la figure 1 à la position escamotée de la figure 2 et réciproquement.

Dans la réalisation illustrée sur les figures 1 à 4, la couronne de manoeuvre coaxiale 4 est simplement plaquée sur une face antérieure du flasque de roulement 1, et est retenue sur le flasque de roulement 1 par l'engagement des lames élastiques 5a-5f dans les lumières correspondantes du bord périphérique de roulement 2 du flasque de roulement 1.

De préférence, la couronne de manoeuvre coaxiale 4 est retenue dans l'une et l'autre de ses positions angulaires limites (figure 1 ou figure 2) par des moyens de freinage en rotation dont la réalisation est à la portée de l'homme du métier dans le domaine des objets en matière plastique moulée.

Le flasque de roulement 1 et la couronne de manoeuvre coaxiale 4 peuvent l'un et l'autre être réalisés par moulage d'une matière plastique. On notera que, pour faciliter son entraînement en rotation autour de l'axe I, la couronne de manoeuvre coaxiale 4 peut être munie d'aspérités ou de creux sur sa face externe, par exemple deux zones en surépaisseur 6 et 7 diamétralement opposées et munies chacune d'un trou respectif 8 ou 9 conformé pour l'engagement d'une extrémité de doigt d'utilisateur.

Les figures 5 à 7 illustrent l'application de l'invention au contrôle de roulement d'une bobine de conditionnement de fil.

La bobine de conditionnement de fil 10 comprend un corps cylindrique 11 bordé de deux flasques d'extrémité 12 et 13 de plus grand diamètre. L'un au moins des flasques d'extrémité 12 et 13 comprend un dispositif à moyens antiroulement tels que ceux décrits en relation avec les figures 1 à 4.

Dans la réalisation illustrée sur les figures 5 à 7, le flasque de roulement 1 du dispositif à moyens antiroulement constitue lui-même le flasque d'extrémité 12 de la bobine de conditionnement de fil 10. Ainsi, on retrouve dans le flasque d'extrémité 12 le flasque de roulement 1 avec son bord périphérique de roulement 2. La couronne de manoeuvre coaxiale 4 disposée sur la face externe du flasque de roulement 1 est accessible de l'extérieur par ses zones de préhension constituées par les trous 8 et 9 pour son pivotement par rotation autour de l'axe de la bobine de conditionnement de fil 10. On retrouve également les lames élastiques 5a à 5f et les saillies radiales antiroulement 3a à 3f.

Sur la figure 5, les saillies radiales antiroulement 3a-3f sont escamotées, tandis que, sur la figure 6, les saillies radiales antiroulement 3a-3f sont déployées radialement et dépassent du bord périphérique de roulement 2.

Dans la réalisation illustrée sur les figures, le second flasque d'extrémité 13 présente la même structure que le premier flasque d'extrémité 12, et l'on distingue sur la figure 6 les saillies radiales antiroulement 14a, 14b, 14e et 14f. Ainsi, un dispositif à moyens antiroulement est adapté sur chacun des flasques d'extrémité 12 et 13 de la bobine de conditionnement de fil 10.

Dans cette réalisation, les saillies radiales antiroulement 3a-3f escamotables du premier flasque d'extrémité 12 sont intercalées angulairement entre les saillies radiales antiroulement 14a-14f escamotables du second flasque d'extrémité 13 : sur la figure 6, on distingue notamment le décalage angulaire entre la saillie radiale antiroulement 3a et la saillie radiale antiroulement 14a des deux flasques d'extrémité 12 et 13 respectifs.

Sur les figures 5 et 6, on distingue également les lumières du bord périphérique de roulement 2 dans lesquelles s'engagent les lames élastiques 5a-5f : voir notamment la lumière 15a de passage de la lame élastique 5a, ou la lumière 15f de passage de la lame élastique 5f.

Sur la figure 7, on distingue la bobine de conditionnement de fil 10 avec son corps cylindrique 11 et ses deux flasques d'extrémité 12 et 13, et l'on voit la couronne de manoeuvre coaxiale 4 destinée à être associée avec le premier flasque d'extrémité 12, et la couronne de manoeuvre coaxiale 16 destinée à être associée avec le second flasque d'extrémité 13. On a repéré également les saillies radiales antiroulement 3a à 3f escamotables, les lumières 15a, 15b, 15c, 15d et 15f correspondantes, les saillies radiales antiroulement 14a à 14f de la seconde couronne de manoeuvre coaxiale 16, ainsi que les lumières correspondantes du second flasque d'extrémité 13 de la bobine de conditionnement de fil 10.

La présente invention n'est pas limitée aux modes de réalisation qui ont été explicitement décrits, mais elle en inclut les diverses variantes et généralisations contenues dans le domaine des revendications ci-après.

## Revendications

1. Dispositif à moyens antiroulement escamotables, comprenant un flasque de roulement (1) circulaire limité par un bord périphérique de roulement (2) muni d'au moins une saillie radiale antiroulement (3a-3f) déplaçable radialement entre une position déployée et une position escamotée, pour autoriser sélectivement le roulement du flasque de roulement (1) sur son bord périphérique de roulement (2) ou pour s'opposer au roulement, **caractérisé en ce qu'**il comprend plusieurs saillies radiales antiroulement (3a-3f) escamotables, réparties angulairement selon la périphérie du flasque de roulement (1), et entrainées en déplacement radial simultané entre leur position déployée et leur position escamottée par un organe de manoeuvre unique actionnable par l'utilisateur.

2. Dispositif à moyens antiroulement selon la revendication 1, **caractérisé en ce que** les saillies radiales antiroulement (3a-3f) sont entraînées en déplacement radial par une couronne de manoeuvre coaxiale (4) montée rotative sur une face du flasque de roulement (1) entre une première position angulaire limite dans laquelle les saillies radiales antiroulement (3a-3f) sont dépassantes et une seconde position angulaire limite dans laquelle les saillies radiales antiroulement (3a-3f) sont escamotées à l'intérieur du contour circulaire défini par le bord périphérique de roulement (2).

3. Dispositif à moyens antiroulement selon l'une des revendications 1 ou 2, **caractérisé en ce que** chaque saillie radiale antiroulement (3a-3f) est constituée par l'extrémité externe d'une lame élastique (5a-5f) respective se développant tangentiellement depuis le bord périphérique de la couronne de manoeuvre coaxiale (4) et dont une portion intermédiaire oblique glisse longitudinalement en appui sur des guides du flasque de roulement (1).

4. Dispositif à moyens antiroulement selon la revendication 3, **caractérisé en ce que** les saillies radiales antiroulement (3a-3f) du flasque se déplacent radialement dans des lumières (15a-15f) du bord périphérique de roulement (2) du flasque de roulement (1), les pourtours des lumières (15a-15f) constituant lesdits guides du flasque de roulement (1).

5. Dispositif à moyens antiroulement selon l'une quelconque des revendications 2 à 4, **caractérisé en ce que** la couronne de manoeuvre coaxiale (4) est retenue dans l'une et l'autre de ses positions angulaires limites par des moyens de freinage en rotation.

6. Dispositif à moyens antiroulement selon l'une quelconque des revendications 2 à 5, **caractérisé en ce que** la couronne de manoeuvre coaxiale (4) est rapportée de façon amovible sur le flasque de roulement (1).

7. Bobine de conditionnement de fil (10) comportant un dispositif à moyens antiroulement selon l'une quelconque des revendications 1 à 5, la bobine de conditionnement de fil (10) comprenant un corps cylindrique (11) bordé de deux flasques d'extrémité (12, 13) de plus grand diamètre, l'un au moins desdits flasques d'extrémité (12, 13) comprenant ledit dispositif à moyens antiroulement.

8. Bobine selon la revendication 7, **caractérisée en ce que** ledit flasque de roulement (1) du dispositif à moyens antiroulement constitue lui-même le flasque d'extrémité (12) de la bobine de conditionnement de fil (10).

9. Bobine selon l'une des revendications 7 ou 8, **caractérisée en ce qu'**un dispositif à moyens antiroulement est adapté à chacun des flasques d'extrémité (12, 13) de la bobine de conditionnement de fil (10).

10. Bobine selon la revendication 9, **caractérisée en ce que** les saillies radiales antiroulement (3a-3f) escamotables du premier flasque d'extrémité (12) sont intercalées angulairement entre les saillies radiales antiroulement (14a-14f) escamotables du second flasque d'extrémité (13).

11. Couronne de manoeuvre coaxiale (4) pour dispositif à moyens antiroulement selon la revendication 2, comprenant des lames élastiques (5a-5f) se développant tangentiellement depuis le bord périphérique de la couronne de manoeuvre.

## Patentansprüche

1. Vorrichtung mit einklappbaren Abroll-Bremseinrichtungen, welche einen kreisförmigen Abrollspulenrand (1) aufweist, der mittels eines peripheren Rollrandes (2) begrenzt ist, welcher mit mindestens einem radialen Abroll-Bremsvorsprung (3a-3f) versehen ist, der in radialer Richtung zwischen einer ausgefahrenen und einer eingeklappten Position verschieblich ist, um selektiv die Rollbewegung des Abrollspulenrandes (1) auf dessen peripherem Rand (2) zu ermöglichen oder der Rollbewegung entgegenzuwirken, **dadurch gekennzeichnet, dass** sie mehrere radiale einklappbare Abroll-Bremsvorsprünge (3a - 3f) aufweist, die in Winkelbeziehung entlang des Umfangs des Abrollspulenrandes (1) verteilt sind und zu einer gleichzeitigen radialen Verschiebebewegung zwischen ihrer ausgefahrenen Position und ihrer eingeklappten Position mittels eines einzigen, vom Benutzer betätigbaren Bedienelements antreibbar sind.

2. Vorrichtung mit Abroll-Bremseinrichtungen nach Anspruch 1, **dadurch gekennzeichnet, dass** die radialen Abroll-Bremsvorsprünge (3a - 3f) zur radialen Verschiebung mittels eines koaxialen Betätigungskranzes (4) antreibbar sind, welcher drehbeweglich auf einer Fläche des Abrollspulenrandes (1) zwischen einer ersten Winkelgrenzstellung, in welcher die radialen Abroll-Bremsvorsprünge (3a - 3f) überstehen, und einer zweiten Winkelgrenzstellung, in welcher die radialen Abroll-Bremsvorsprünge (3a - 3f) zum Inneren des kreisförmigen Umfangs hin eingeklappt sind, welcher durch den peripheren Rollrand (2) definiert wird.

3. Vorrichtung mit Abroll-Bremseinrichtungen nach einem der Ansprüche 1 oder 2, **dadurch gekennzeichnet, dass** jeder radiale Abroll-Bremsvorsprung (3a - 3f) durch das äußere Ende einer jeweiligen elastischen Zunge (5a - 5f) gebildet wird, die sich vom peripheren Rand des koaxialen Betätigungskranzes (4) aus in tangentialer Richtung entwickelt und deren schräger Mittelabschnitt in Längsrichtung in Anlage auf Führungen des Abrollspulenrandes (1) gleitet.

4. Vorrichtung mit Abroll-Bremseinrichtungen nach Anspruch 3, **dadurch gekennzeichnet, dass** sich die radialen Abroll-Bremsvorsprünge (3a - 3f) des Spulenrandes in radialer Richtung in Schlitzen (15a - 15f) im peripheren Rollrand (2) des Abrollspulenrandes (1) verschieben, wobei der äußere Umfang der Schlitze (15a - 15f) jeweils die Führungen des Abrollspulenrandes (1) bildet.

5. Vorrichtung mit Abroll-Bremseinrichtungen nach einem der Ansprüche 2 bis 4, **dadurch gekennzeichnet, dass** der koaxiale Betätigungskranz (4) in der einen oder der anderen Winkelgrenzstellung mittels Drehbremsrnitteln gehalten wird.

6. Vorrichtung mit Abroll-Bremseinrichtungen nach einem der Ansprüche 2 bis 5, **dadurch gekennzeichnet, dass** der koaxiale Betätigungskranz (4) lösbar auf dem Abrollspulenrand (1) angesetzt ist.

7. Drahtabgabespule (10), welche eine Vorrichtung mit Abroll-Bremseinrichtungen nach einem der Ansprüche 1 bis 5 aufweist, wobei die Drahtabgabespule (10) einen zylinderförmigen Korpus (11) aufweist, an welchen zwei Seitenscheiben (12, 13) mit größerem Durchmesser angrenzen, wobei mindestens einer der beiden Seitenscheiben (12, 13) die Vorrichtung mit Abroll-Bremseinrichtung aufweist.

8. Spule nach Anspruch 7, **dadurch gekennzeichnet, dass** der A brollspulenrand (1) der Vorrichtung mit Abroll-Bremseinrichtungen selbst die Seitenscheibe (12) der Drahtabgabespule (10) bildet.

9. Spule nach einem der Ansprüche 7 oder 8, **dadurch gekennzeichnet, dass** eine Vorrichtung mit Abroll-Bremseinrichtungen an jede der Seitenscheiben (12, 13) der Drahtabgabespule (10) angepasst ist.

10. Spule nach Anspruch 9, **dadurch gekennzeichnet, dass** die radialen einklappbaren Abroll-Bremsvorsprünge (3a - 3f) der ersten Seitenscheibe (12) in Winkelbeziehung zwischen die radialen einklappbaren Abroll-Bremsvorsprünge (14a - 14f) der zweiten Seitenscheibe (13) eingesetzt sind.

11. Koaxialer Betätigungskranz (4) für eine Vorrichtung mit Abroll-Bremseinrichtungen nach Anspruch 2, welcher elastische Zungen (5a - 5f) aufweist, die sich von dem peripheren Rand des Betätigungskranzes aus in tangentialer Richtung entwickeln.

## Claims

1. Device with retractable anti-rolling means, comprising a circular rolling flange (1) delimited by a peripheral rolling edge (2) provided with at least one radial anti-rolling projection (3a-3f) radially movable between a deployed position and a retracted position, to oppose or selectively allow rolling of the rolling flange (1) on its peripheral rolling edge (2), **characterized in that** it comprises a plurality of retractable radial anti-rolling projections (3a-3f), angularly distributed along the periphery of the rolling flange (1), and simultaneously moved in a radial direction between a deployed position and a retracted position by a single controlling member that can be actuated by the user.

2. Device according to claim 1 with anti-rolling means, **characterized in that** the radial anti-rolling projections (3a-3f) are driven in radial movement by a coaxial controlling ring (4) mounted on a face of the rolling flange (1) so that it can rotate between a first angular limit position in which the radial anti-rolling projections (3a-3f) project and a second angular limit position in which the radial anti-rolling projections (3a-3f) are retracted within a circular contour defined by the peripheral rolling edge (2).

3. Device according to either claims 1 or 2 with anti-rolling means, **characterized in that** each radial anti-rolling projection (3a-3f) consists of the external end of a respective leaf spring (5a-5f) extending tangentially from the peripheral edge of the coaxial controlling ring (4) and an oblique intermediate portion of which slides longitudinally in bearing engagement with guides on the rolling flange (1).

4. Device according to claim 3 with anti-rolling means, **characterized in that** the radial anti-rolling projections (3a-3f) on the flange move radially in slots (15a-15f) in the peripheral rolling edge (2) of the rolling flange (1), and the perimeters of the slots (15a-15f) constitute said guides of the rolling flange (1).

5. Device according to any one of claims 2 to 4 with anti-rolling means, **characterized in that** the coaxial controlling ring (4) is retained in each of its angular limit positions by rotation braking means.

6. Device according to any one of claims 2 to 5 with anti-rolling means, **characterized in that** the coaxial controlling ring (4) is removably fastened to the rolling flange (1).

7. Wire dispensing reel (10) comprising a device with anti-rolling means according to any one of claims 1 to 5, the wire dispensing reel (10) comprising a cylindrical body (11) flanked by two end flanges (12, 13) of larger diameter, at least one of said end flanges (12, 13) comprising said device with anti-rolling means.

8. Reel according to claim 7, **characterized in that** said rolling flange (1) of the device with anti-rolling means of itself constitutes the end flange (12) of the wire dispensing reel (10).

9. Reel according to either claims 7 or 8, **characterized in that** a device with anti-rolling means is fitted to each of the end flanges (12, 13) of the wire dispensing reel (10).

10. Reel according to claim 9, **characterized in that** the retractable radial anti-rolling projections (3a-3f) of the first end flange (12) are interleaved angularly between the retractable radial anti-rolling projections (14a-14f) of the second end flange (13).

11. Coaxial controlling ring (4) for a device according to claim 2 with anti-rolling means, said ring comprising leaf springs (5a-5f) extending tangentially from the peripheral edge of the controlling ring.
